# EUROPÄISCHE PATENTSCHRIFT

(11) **EP 0 883 449 B1**
(45) Veröffentlichungstag und Bekanntmachung des Hinweises auf die Patenterteilung: **28.11.2001**
(21) Anmeldenummer: 97905027.5
(22) Anmeldetag: 14.02.1997
(51) Int. Cl.: B07C 1/02

(54) **VERFAHREN ZUR STEUERUNG EINER ABZUGSVORRICHTUNG FÜR FLACHE SENDUNGEN VON EINEM STAPEL**
METHOD OF CONTROLLING A DEVICE FOR REMOVING FLAT ITEMS OF POST FROM A STACK
PROCEDE DE COMMANDE D'UN DISPOSITIF PERMETTANT D'EXTRAIRE DES ENVOIS POSTAUX PLATS D'UNE PILE

(30) Priorität: 27.02.1996 DE 19607304
(43) Veröffentlichungstag der Anmeldung: 16.12.1998
(73) Patentinhaber: Siemens Dematic AG, 90475 Nürnberg (DE)
(72) Erfinder: GILLMANN, Hanno, D-78465 Konstanz (DE); LÜBBEN, Hauke, D-78315 Radolfzell (DE)
(74) Vertreter: Zedlitz, Peter, Dipl.-Inf.
(86) Internationale Anmeldenummer: EP9700706
(87) Internationale Veröffentlichungsnummer: WO9731726

(56) Entgegenhaltungen:
- EP-A- 0 057 810
- EP-A- 0 167 091
- US-A- 4 541 624

## Beschreibung

Die Erfindung betrifft ein Verfahren und eine Vorrichtung zur Steuerung des Abzugs gemäß dem Oberbegriff der unabhängigen Patentansprüche.

Aus der EP 0 167 091 A1 ist eine Vorrichtung zum Abzug von flachen Sendungen von einem Stapel bekannt. Diese Vorrichtung weist ein gesteuertes Abzugsorgan auf, das die jeweils vorderste Sendung eines Stapels abzieht und in den Erfassungsbereich eines Paares von angetriebenen Förderrollen vorschiebt, wobei zwischen dem Stapelausgang und den Förderrollen eine Meßstrecke angeordnet ist, deren Ausgangssignale eine Steuerschaltung zugeführt werden. Dabei erfolgt der Antrieb des Abzugsorgans zum Abzug einer Sendung derart, daß der Abstand zwischen der abzuziehenden Sendung und einer bereits abgezogenen Sendung ermittelt wird, und das jeweilige Abstands-Meßergebnis um einen Vorgabewert, der vom Beschleunigungsweg des abzuziehenden Gegenstandes abhängig ist, korrigiert wird und wobei der Abzug ausgelöst wird, wenn die Größe des so korrigierten Abstand-Meßergebnisses einem Abstands-Sollwert entspricht. Dabei ermöglicht die Verwendung des Vorgabewertes die Berücksichtigung unterschiedlicher mechanischer Eigenschaften der verschiedenen Sendungen und deren Auswirkung beim Beschleunigungsvorgang.

In der US-A-4 541 624 wird eine Abzugseinrichtung offenbart, bei der die Sendungen auf der unteren Kante stehend nach oben abgezogen werden, d.h. die unterschiedlichen Sendungslängen müssen berücksichtigt werden. Abzugs- und Korrekturmittel werden ständig angetrieben, allerdings mit unterschiedlichen Geschwindigkeiten. Die Sendungen werden an die Transportriemen zum Abtransport mit von deren Geschwindigkeit abweichenden Geschwindigkeiten transportiert, was Beanspruchungen der Sendungen und Geräusche zur Folge hat. Es wird keine Ermittlung des Ist-Abstandes der abzuziehenden Sendung von der abgezogenen Sendung vorgenommen. Dieser Abstand wird erst berechnet, nachdem die abzuziehende Sendung bereits abgezogen ist, d.h. definierte Sendungsabstände können nicht gesichert werden.

Ein unterschiedliches Verhalten der Sendungen beim Abzugsvorgang resultiert auch aus der unterschiedlichen Lage der Sendungen im Stapel, von dem die Sendungen abgezogen werden. Dies hat ebenfalls zur Folge, daß die mittlere Lücke zwischen den Sendungen und der Mindestlücke, die eingehalten werden muß, um nachgeschaltete Einrichtungen, z.B. Briefsortiereinrichtungen, optimal mit Sendungen zu versorgen, in unerwünscht hohem Maße voneinander differieren. Die Folge dieser Differenz sind Durchsatz-Einbußen.

Aufgabe der vorliegenden Erfindung ist es, ein Verfahren und eine Vorrichtung zum Abzug von flachen Sendungen von einem Stapel anzugeben, mit dem die Differenz zwischen mittlerer Lücke zwischen den Sendungen und Mindestlücke vermindert werden kann. Diese Aufgabe wird erfindungsgemäß durch die Merkmale der unabhängigen Patentansprüche gelöst.

Die Erfindung geht von der Erkenntnis aus, daß die abzuziehende Sendung zunächst auf einen Zwischengeschwindigkeitswert beschleunigt wird, der geringer ist als eine vorgegebene Endgeschwindigkeit und, daß sobald der Ist-Abstand gleich dem Soll-Abstand ist, die Sendung auf Endgeschwindigkeit beschleunigt wird. Der Abzug einer abzuziehenden Sendung erfolgt in Abhängigkeit von der Position der Sendung gegenüber dem Abzugsorgan.

Vorteilhafte Ausführungsformen der Erfindung sind den abhängigen Ansprüchen und der Beschreibung zu entnehmen.

Im Folgenden wird die Erfindung anhand von Zeichnungen genauer erläutert.

Dabei zeigen
- Fig. 1: eine erfindungsgemäße Vorrichtung,
- Fig. 2: eine vereinfachte Darstellung einer erfindungsgemäßen Vorrichtung, bei der der Stapel, von dem die Sendungen abzuziehen sind, dargestellt ist.

Figur 1 zeigt ein bevorzugtes Ausführungsbeispiel einer erfindungsgemäßen Vorrichtung. Dabei ist fest gelagert, aber frei drehbar eine Welle 20 vorgesehen, auf der eine Rolle 21 befestigt ist. Die Welle 20 dient außerdem zur schwenkbaren Lagerung einer Schwinge 22, die die Achse 23 einer weiteren Rolle 24 trägt. Um die Rolle 21 und die Abzugsrolle 24 ist als Vereinzelungsorgan ein Abzugsband 25 geführt, dessen Außenfläche einen hohen Reibwert aufweist.

Die Schwinge 22 ist durch eine schematisch angedeutete Feder 26 abgestützt, so daß ihre jeweilige Stellung von der Andruckkraft des Sendungsstapels abhängt, von dem die vorderste Sendung 1' bei ihrem Abzug gezeigt ist. Das freie Ende der Schwinge 22 wirkt auf einen nicht gezeigten Mikroschalter ein. Ist die Andruckkraft des Stapels zu gering, dann schließt ein Ruhekontakt des Mikroschalters, wodurch ein nicht gezeigter Getriebemotor eingeschaltet wird. Dieser treibt am Stapelende eine Stützwand so lange in Richtung auf die Abzugsrolle 24 an, bis nach Erreichen der der vorgesehenen Andruckkraft entsprechenden Stellung der Schwinge der genannte Ruhekontakt wieder ausschaltet.

Die Welle 20 wird durch einen nicht dargestellten Servo-Motor steuerbar in Richtung des - in der Abbildung der Rolle 20 - gestrichelten Pfeiles angetrieben.

Die in Förderrichtung weisenden Kanten, d. h. die Vorderkanten der im Stapel befindlichen Sendungen liegen mehr oder weniger dicht an einer Anschlagwand 40 an, die zum Abzugsband 25 eine den Durchtritt der Sendungen ermöglichenden Spalt, also den Stapelausgang freiläßt.

Im Förderweg der Sendungen ist ein Paar von dauernd angetriebenen Förderrollen 43 und 44 angeordnet, durch die die Sendungen zwangsweise weitergefördert werden, sobald sie in ihren Erfassungsbereich gelangt sind. Diese Förderrollen dienen hier außerdem als Umlenkrollen von Förderbändern 48 und 49, die in Förderrichtung um weitere Umlenkrollen 50 und 51 geführt sind. Während die angetriebene Förderrollen 43 fest gelagert ist, ist die Förderrolle 44 in bekannter Weise nachgiebig, z. B. auf einem schwenkbaren Hebel, gelagert, was aber in der Zeichnung der Einfachheit halber nicht dargestellt ist.

Entlang des Förderweges der Sendungen ist anschließend an die Anschlagwand 40 eine Meßstrecke 71/71' angeordnet. Diese Meßstrecke ist so ausgebildet, daß ihre Ausgangssignale ein Maß für die von der Vorderkante der abzugebenden Sendung 1' bzw. von der Bezugskante (Hinterkante) der zuvor abgebenden Sendung 1" überstrichene Teilstrecke der betreffenden Meßstrecke sind.

Beim gezeigten Ausführungsbeispiel ist die Meßstrecke 71/71' durch aufeinanderfolgende Lichtschranken gebildet, deren Lichtempfänger mit dem Bezugszeichen 71 und deren zugehörigen Lichtquellen mit 71' bezeichnet sind. Als Lichtempfänger werden Fotodioden oder Fototransistoren verwendet.

Außerdem ist eine den Erfassungsbereich der Förderrollen 43 und 44 überwachende Lichtschranke 73/73' mit Lichtquellen 73 vorgesehen.

Diese Lichtschrankensignale werden von dem Mikroprozessor der Steuerschaltung 60 ausgewertet. Aus den Hell-/Dunkelsignalen der Lichtschranken werden die jeweiligen Positionen der Sendung 1' und 1" ermittelt.

Figur 2 zeigt eine vereinfachte Darstellung einer Abzugsvorrichtung, bei der eine Anzahl Sendungen in einem Stapel 110 angeordnet sind, wobei die abzuziehende Sendung 1' in die Meßstrecke 100/100' hineinragt. Eine bereits abgezogene Sendung 1" wird zwischen den Transportbändern 120 gefördert. Um das unterschiedliche Abzugsverhalten von Sendungen mit unterschiedlichen Eigenschaften, insbesondere auch unterschiedlicher Lage im Sendungsstapel 110 zu berücksichtigen, erfolgt der Abzug der Sendungen in zwei Stufen, wobei die Position der abzuziehenden Sendung gegenüber dem Abzugsorgan berücksichtigt werden kann. Dies bedeutet, daß der Abzugsvorgang einer abzuziehenden Sendung aufgrund von Informationen über seinen eigenen Ablauf geregelt wird, so daß der Einfluß von Eigenschaften der vorhergehenden bereits abgezogenen Sendung auf den Abzugsvorgang der gerade abgezogenen Sendung ausgeschaltet werden kann. Dazu wird die abzuziehende Sendung auf eine reduzierte Abzugsgeschwindigkeit, im Folgenden Zwischengeschwindigkeit genannt, z. B. die halbe Endgeschwindigkeit, beschleunigt. Der Abzug wird dann gestartet, wenn bereits eine erkennbare Lücke zur vorhergehenden bereits abgezogenen Sendung besteht. Diese Lücke muß so groß sein, daß sie nach dem Start noch auf den Soll-Abstand vergrößert werden kann. Hierbei kann die Position der abzuziehenden Sendung im Augenblick des Starts des Abzugsvorgangs, d. h. der Abstand zu den übernehmenden Bändern 120 berücksichtigt werden. Ebenso kann die Differenz zwischen dem Zwischengeschwindigkeitswert und der vorgegebenen Endgeschwindigkeit berücksichtigt werden. Der aktuelle Abstand zwischen den beiden Sendungen wird nach dem Start des Abzugsvorgangs überwacht. Sobald der Soll-Abstand zwischen den Sendungen erreicht ist, der im wesentlichen gleich dem Mindest-Abstand ist, der in nachgeschalteten Vorrichtungen noch verarbeitbar ist, wird auf die Endgeschwindigkeit beschleunigt. Hierbei muß dann nur noch auf die Differenz zwischen dem Zwischengeschwindigkeitswert und dem Endgeschwindigkeitswert beschleunigt werden. Dies geht schneller und mit geringerer Unsicherheit als die Beschleunigung auf den Endgeschwindigkeitswert. Die Überwachung des aktuellen Abstands erfolgt mit Hilfe der Lichtschranken sowie eines Streckentaktes für die Transportbänder 120. Vorzugsweise wird als Bedingung für den Start des Abzugsvorgangs verwendet, daß zumindest eine Lichtschranke der Meßstrecke 100/100' nicht mehr verdunkelt ist.

Betrachtet man das Beispiel der Vorrichtung der Figur 2, so ergibt sich beispielsweise, daß der Abzugsvorgang dann später gestartet wird, wenn die Vorderkante an der abzuziehenden Sendung hinter der Lichtschranke 6 der Diodenzeile steht, da ansonsten ein zu kleiner Abstand zur vorhergehenden Sendung entsteht. Andererseits wird der Abzugsvorgang dann früher gestartet, wenn die Vorderkante vor der Lichtschranke 5 steht, da ansonsten ein unnötig großer Abstand zur vorhergehenden Sendung auftreten würde.

Für den Fachmann ist es selbstverständlich, daß der Abstand zwischen den Sendungen auf unterschiedliche Abzugskanten bezogen werden kann, und daß Veränderungen im Beschleunigungsverhalten bedingt durch das Antriebssystem der Abzugseinrichtung und/oder die Vereinzelungseigenschaften der zu vereinzelnden Sendungen automatisch korrigiert werden können.

## Patentansprüche

1. Verfahren zur Steuerung einer Abzugsvorrichtung für flache Sendungen in Abhängigkeit vom Abstand der abzuziehenden Sendung von einer bereits abgezogenen Sendung, wobei eine Ermittlung des Ist-Abstandes der abzuziehenden Sendung von der abgezogenen Sendung erfolgt und der Abzug der abzuziehenden Sendung erfolgt, sobald der Ist-Abstand größer ist als ein um einen vorgegebenen Korrekturwert verminderter Soll-Abstand, wobei der Korrekturwert abhängig vom Beschleunigungsweg der abzuziehenden Sendung gewählt ist, **dadurch gekennzeichnet, daß** die abzuziehende Sendung zunächst auf einen Zwischengeschwindigkeitswert beschleunigt wird, der geringer ist als eine vorgegebene Endgeschwindigkeit, und daß sobald der Ist-Abstand gleich dem Soll-Abstand ist, die Sendung auf die Endgeschwindigkeit beschleunigt wird.

2. Verfahren nach Anspruch 1, **dadurch gekennzeichnet, daß** der Korrekturwert abhängig von der Position der folgenden Sendung relativ zum Abzugsorgan und/oder von der Differenz zwischen End- und Zwischengeschwindigkeitswert gewählt wird.

3. Verfahren nach Anspruch 1 bis 2, **dadurch gekennzeichnet, daß** die Zwischengeschwindigkeit halb so groß wie die Endgeschwindigkeit gewählt wird.

4. Abzugsvorrichtung für flache Sendungen mit einem Abzugsorgan zur Zuführung flacher Sendungen aus einem Stapel (110) zu einem Förderer (43,44,48,49,50,51,120), mit einer Steuerschaltung zur Steuerung des Abzugs in Abhängigkeit vom Abstand der abzuziehenden Sendung (1') von einer bereits abgezogenen Sendung (1"), um zur Ermittlung dieses Abstandes mit einer dem Stapelausgang nachgeordneten, entlang des Förderwegs verlaufenden Meßstrecke (71,71',100,100'), deren Ausgangssignale der Steuerschaltung zugeführt werden, wobei die Steuerschaltung Mittel aufweist, durch die das jeweilige Abstands-Meßergebnis um einen Korrekturwert, der vom Beschleunigungsweg der abzuziehenden Sendung (1') abhängig ist, korrigiert wird und durch die der Abzug ausgelöst wird, wenn die Größe des so korrigierten Abstands-Meßergebnisses einem Abstands-Sollwert entspricht, **dadurch gekennzeichnet, daß** die abzuziehende Sendung (1') zunächst mittels des Abzugsorgans auf einen Zwischengeschwindigkeitswert beschleunigt wird, der geringer ist als eine vorgegebene Endgeschwindigkeit, und daß sobald der mittels der Meßstrecke (71,71',100,100') gemessene Ist-Abstand gleich dem Soll-Abstand ist, die Sendung (1') auf die Endgeschwindigkeit beschleunigt wird.

## Claims

1. Method for controlling a device for removing flat items of mail as a function of the distance between the item of mail to be removed and an item of mail which has already been removed, the actual distance of the item of mail to be removed from the item of mail which has been removed being determined and the removal of the item of mail to be removed taking place as soon as the actual distance is greater than a set point distance which has been reduced by a prescribed correction value, the correction value being selected as a function of the acceleration travel of the item of mail to be removed, **characterized in that** the item of mail to be removed is initially accelerated to an intermediate speed value which is lower than a prescribed final speed, and **in that** as soon as the actual distance is equal to the set point distance, the item of mail is accelerated to the final speed.

2. Method according to Claim 1, **characterized in that** the correction value is selected as a function of the position of the following item of mail relative to the removal element and/or of the difference between the final speed value and intermediate speed value.

3. Method according to Claims 1 to 2, **characterized in that** the intermediate speed is selected to be half the final speed.

4. Removal device for flat items of mail with a removal element for feeding flat items of mail from a stack (110) to a conveying element (43, 44, 48, 49, 50, 51, 120), having a control circuit for controlling the removal as a function of the distance between the item of mail to be removed (1') and an item of mail which has already been removed (1"), in order to determine this distance with a measured section (71, 71', 100, 100') which is arranged downstream of the stack outlet, runs along the conveying path and whose output signals are fed to the control circuit, the control circuit having means which correct the respective distance-measuring results by a correction value which is dependent on the acceleration travel of the item of mail to be removed (1'), and which initiates the removal if the magnitude of the distance-measuring result which is corrected in this way corresponds to a set point distance value, **characterized in that** the item of mail to be removed (1') is initially accelerated by means of the removal member to an intermediate speed value which is lower than a prescribed final speed, and **in that** as soon as the actual distance, measured by means of the measured section (71, 71', 100, 100'), is equal to the set point distance the item of mail (1') is accelerated to the final speed.

## Revendications

1. Procédé de commande d'un dispositif permettant d'extraire des envois plats en fonction de la distance de l'envoi à extraire à un envoi déjà extrait, en effectuant une détermination de la distance réelle entre l'envoi à extraire et l'envoi extrait et en effectuant l'extraction de l'envoi à extraire dès que la distance réelle est plus grande qu'une distance de consigne diminuée d'une valeur de correction prescrite, la valeur de correction étant choisie en fonction du trajet d'accélération de l'envoi à extraire, **caractérisé en ce qu'**il consiste à accélérer d'abord l'envoi à extraire jusqu'à une valeur de vitesse intermédiaire qui est plus petite qu'une vitesse finale prescrite et à accélérer l'envoi jusqu'à la vitesse finale dès que la distance réelle est égale à la distance de consigne.

2. Procédé suivant la revendication 1, **caractérisé en ce qu'**il consiste à choisir la valeur de correction en fonction de la position de l'envoi suivant par rapport à l'organe d'extraction et/ou par la différence entre la valeur de la vitesse finale et la valeur de la vitesse intermédiaire.

3. Procédé suivant la revendication 1 à 2, **caractérisé en ce qu'**il consiste à choisir la vitesse intermédiaire en sorte qu'elle représente la moitié de la vitesse finale.

4. Dispositif d'extraction d'envois plats comprenant un organe d'extraction pour envoyer des envois plats d'une pile (110) à un convoyeur (43, 44, 48, 49, 50, 51, 120), comprenant un circuit de commande destiné à commander l'évacuation en fonction de la distance de l'envoi (1') à extraire à un envoi (1") déjà extrait et comprenant pour déterminer cette distance une section (71, 71', 100, 100') de mesure disposée en aval de la sortie de ia pile, s'étendant le long du trajet de convoyage et dont les signaux de sortie sont envoyés au circuit de commande, le circuit de commande comprenant des moyens par lesquels le résultat de la mesure de distance respectif est corrigé d'une valeur de correction qui dépend du trajet d'accélération de l'envoi (1') à extraire et par lesquels l'extraction est déclenchée lorsque la valeur du résultat de la mesure de distance ainsi corrigée correspond à une valeur de consigne de distance, **caractérisé en ce que** l'envoi (1') à extraire est d'abord accéléré au moyen de l'organe d'extraction jusqu'à une valeur de vitesse intermédiaire qui est plus petite qu'une vitesse finale prescrite et, dès que la distance réelle mesurée au moyen de la section (71, 71', 100, 100') de mesure est égale à la distance de consigne, l'envoi (1') est accéléré jusqu'à la vitesse finale.
